# EUROPÄISCHE PATENTSCHRIFT

(11) **EP 0 756 258 B1**
(45) Veröffentlichungstag und Bekanntmachung des Hinweises auf die Patenterteilung: **13.03.2002**
(21) Anmeldenummer: 96202031.9
(22) Anmeldetag: 17.07.1996
(51) Int. Cl.: G08G 1/09

(54) **RDS-TMC-Rundfunkempfänger**
RDS-TMC radio receiver
Récepteur radio RDS-TMC

(30) Priorität: 26.07.1995 DE 19527185
(43) Veröffentlichungstag der Anmeldung: 29.01.1997
(73) Patentinhaber: Siemens Aktiengesellschaft, 80333 München (DE)
(72) Erfinder: Rühl, Hans-Wilhelm, Dr.-Ing., 22335 Hamburg (DE)
(74) Vertreter: Zedlitz, Peter, Dipl.-Inf.

(56) Entgegenhaltungen:
- EP-A- 0 725 501
- DE-A- 3 536 820
- DE-A- 4 112 828

## Beschreibung

Die Erfindung bezieht sich auf einen Rundfunkempfänger nach dem Oberbegriff des Anspruchs 1.

Ein solcher Rundfunkempfänger ist aus der Zeitschrift Funkschau 8/92 I Spezial, Seiten 22 bis 26 bekannt. In diesem Rundfunkempfänger werden aus dem empfangenen Rundfunksignal abgeleitete Audiosignale in einer Audioschaltung verarbeitet. Weiter werden aus dem Rundfunksignal RDS- und TMC-Daten abgeleitet. RDS ist die Abkürzung für Radio-Daten-System (radio data system) und TMC für Traffic Message Channel (Verkehrsnachrichtenkanal). TMC stellt eine Funktionserweiterung von RDS dar. RDS-TMC-Daten werden mit dem Rundfunksignal als digital codierte Daten übertragen. Mit TMC wird dem Rundfunkhörer beispielsweise die Möglichkeit gegeben, im Rundfunkgerät gespeicherte Verkehrsmeldungen beliebig häufig vor oder nach Fahrtantritt abzurufen, Verkehrsmeldungen selektiert nach der gewünschten Fahrtstrecke abzuhören und Verkehrsmeldungen unabhängig von der jeweiligen Landessprache in der eigenen Muttersprache ansagen zu lassen. Die RDS-TMC-Daten werden im folgenden auch allgemein als codierte Meldungen bezeichnet. Es ist auch denkbar, nicht nur codierte Verkehrsmeldungen sondern auch Wettermeldungen und andere Nachrichten mit RDS-TMC-Daten oder ähnlichen codierten Daten zu übertragen. Die empfangenen codierten Meldungen werden einer Speicheranordnung zugeführt, die daraufhin Steuerdaten an eine Steuerschaltung gibt. Eine Speicheranordnung enthält einen Datenbestand zur Bildung von Verkehrsnachrichten und kann beispielsweise ein mit der Steuerschaltung verbundener Halbleiterspeicher, ein auf einer Chipkarte angeordneter Halbleiterspeicher, eine CD-ROM usw. sein. Aus dem oben genannten Dokument ist bekannt, daß die Steuerdaten Bezeichnungen einer Sprache in Rechtschrift sind und zur sprachlichen Ausgabe dienen. Unter Rechtschrift ist im folgenden die korrekte Rechtschreibung von Bezeichnungen einer Sprache zu verstehen. Um die Bezeichnungen sprachlich ausgeben zu können, kann die Steuerschaltung z.B. auf einen gespeicherten digital codierten Sprachsignalbestand zurückgreifen.

Aus der EP 0 725 501 A1 ist noch eine Einrichtung zur Sprachausgabe von mittels eines Rundfunkempfängers empfangenen digital codierten Verkehrsmeldungen, die Codes zur Beschreibung von Orten innerhalb eines geographischen Gebietes enthalten, bekannt. Zur Sprachausgabe wird aus einer Tabelle, die in einem dem Rundfunkempfänger zugeordneten Speicher abgelegt ist, ein dem jeweiligen Code entsprechender Ortsname entnommen. In der Tabelle sind die Ortsnamen in einer ersten Sprache und soweit vorhanden in mindestens einer weiteren Sprache abgelegt. Für die Sprachausgabe jeweils eines Ortsnamens wird geprüft, ob der Ortsname in der Tabelle in der auszugebenden Sprache abgelegt ist. Der Ortsname wird bei Vorhandensein in dieser Sprache und bei Nichtvorhandensein in der ersten Sprache ausgelesen. Für die Bildung der Sprachausgabe wird auf ortsbezogene Daten zurückgegriffen, die auf einem austauschbaren Datenträger in einer Ortsliste abgelegt sind. In der Ortsliste sind außer Ortsnamen auch Identifizierer enthalten, welche eine codierte Bezeichnung darstellen. Die einem Identifizierer zugeordneten Bezeichnungen sind in einer Tabelle enthalten, Hiermit kann eine Datenreduktion erreicht werden.

Der Erfindung liegt die Aufgabe zugrunde, einen Rundfunkempfänger zu schaffen, der auf einfache Weise für eine Ansage oder Anzeige erforderlichen Steuerdaten zusammenstellt.

Die Aufgabe wird durch einen Rundfunkempfänger der eingangs genannten Art gemäß dem Kennzeichen des Anspruchs 1 gelöst.

Erfindungsgemäß sind in einer oder mehreren Speicheranordnungen Steuerdaten abgelegt, die einem Ersetzungscode zugeordnet sind. Solch einem Ersetzungscode zugeordnete Steuerdaten enthalten häufig verwendete Bezeichnungen, wie z.B. "Köln", "Anschlußstelle" usw. Erhält die Steuerschaltung zu einer codierten Meldung entsprechende Steuerdaten von der Speicheranordnung, die wenigstens einen Ersetzungscode enthalten, so kann erst dann die entsprechende Meldung (z.B. Verkehrsnachricht) für eine Sprachsyntheseschaltung und/oder eine Anzeigevorrichtung gebildet werden, wenn die unter einem Ersetzungscode abgelegten Steuerdaten der Steuerschaltung zugeführt worden sind. Da solche Ersetzungscodes weniger Speicherplatz als die Steuerdaten benötigen, wird daher der Datenbestand vermindert. Dies ist insbesondere dann vorteilhaft, wenn der Rundfunkempfänger zur Verkehrsmeldung verwendet wird und Daten eines großen Verkehrsraumes (z.B. Deutschland) in einer Speicheranordnung abgelegt sind. Ein weiterer Vorteil der Erfindung ist, daß durch geeignete Auswahl von unter einem Ersetzungscode abgelegten Steuerdaten eine Minimierung von möglichen Fehlern, die beim Aufbau des Datenbestandes entstehen könnten und auf der Anzeigevorrichtung und/oder der Sprachsyntheseschaltung erkennbar werden, gewährleistet ist. Unter einer geeigneten Auswahl von unter einem Ersetzungscode abgelegten Steuerdaten wird eine Auswahl von Wortfolgen, Wörtern und Wortteilen (Bezeichnungen) nach sprachwissenschaftlichen Gesichtspunkten verstanden.

In den Steuerdaten ist mindestens eine Schreibung einer ersten Sprache und nur dann bestimmte Schreibungen weiterer Sprachen enthalten, wenn diese von der Schreibung der ersten Sprache abweichen. Eine solche Schreibung kann z.B. eine Rechtschrift (z.B. Röthenbach an der Pegnitz), eine Lautschrift oder eine auf einer Anzeigevorrichtung darstellbare Schrift (z.B. Röthenb./Peg.) für mehrere Sprachen sein. Um den Datenbestand gering zu halten, sind die Schreibungen einer ersten Sprache komplett und von den weiteren Sprachen nur dann Schreibungen in den Steuerdaten enthalten, wenn diese von der Schreibung der ersten Sprache abweichen. Ist die erste Sprache beispielsweise die deutsche Sprache und weitere Sprachen englisch, französisch und niederländisch so lauten z.B die Einträge in Rechtschrift für den Ort "Köln" in der ersten Sprache (deutsch) "Köln", der zweiten Sprache (englisch) "Cologne", der dritten Sprache (französisch) "Cologne" und der vierten Sprache (niederländisch) "Keulen". Für den Ort "Lauf" gibt es einen Eintrag in Rechtschrift für die erste Sprache (deutsch), da für diesen Ort keine unterschiedliche Rechtschrift in der englischen, der französischen oder niederländischen Sprache existiert.

Die Zusammensetzung beispielsweise einer Verkehrsmeldung wird von der Steuerschaltung durchgeführt. Diese entnimmt wenigstens einer Speicheranordnung jeweils die Steuerdaten unter der entsprechenden codierten Meldung. Befindet sich in den Steuerdaten ein Ersetzungscode, so werden anschließend die unter diesem Ersetzungscode abgelegten Steuerdaten aus einer Speicheranordnung entnommen. Aus den Steuerdaten selektiert die Steuerschaltung die erforderliche Schreibung. Soll eine Meldung beispielsweise in englischer Sprache über die Sprachsyntheseschaltung ausgegeben werden, wird aus den Steuerdaten zuerst die englische Lautschrift entnommen und danach die Meldung mit den anderen Lautschrifteinträgen, die aus der codierten Meldung gewonnen worden sind, zusammengesetzt. Beispielsweise sollen die unter der codierten Meldung "3783" abgelegten Steuerdaten über die Sprachsyntheseschaltung ausgegeben werden. Unter der codierten Meldung "3783" ist "0019 2429-Dellbrück" (Anschlußstelle Köln-Mühlheim) eingetragen. Der Ersetzungscode "0019" bedeutet in deutscher Rechtschrift "Anschlußstelle" und der Ersetzungscode "2429" bedeutet in deutscher Rechtschrift "Köln". Unter den Ersetzungscodes können beispielsweise auch die englischen Rechtschriften (Motorway exit, Cologne), die französischen Rechtschriften und die niederländischen Rechtschriften eingetragen sein. Soll die Ausgabe in der englischen Sprache erfolgen, werden also zuerst die Steuerdaten des Ersetzungscodes "0019" der Steuerschaltung zugeführt und von dieser der englische Rechtschrifteintrag (Motorway exit) selektiert. Anschließend wird dies ebenso mit dem englischen Rechtschrifteintrag (Cologne) unter dem Ersetzungscode "2429" durchgeführt. Dann kann der gesamte Ausdruck zusammengesetzt werden (Motorway exit Cologne Mühlheim). Durch diese Vorgehensweise wird vermieden, daß bis zum Ende der Zusammenstellung der Meldung die teilweise umfangreichen Steuerdaten mit Einträgen in verschiedenen Sprachen weiterverarbeitet werden. Die Verarbeitung vereinfacht sich dadurch wesentlich, denn würde die Sprachauswahl später getroffen, müßten zusätzliche Maßnahmen wie z.B. die Einführung von Klammern erwogen werden, damit im Rahmen von mehreren Einfügungen die zusammengesetzten Teile erkennbar bleiben. Es wird ausschließlich die erforderliche Schreibung bei der Zusammenstellung der Meldung berücksichtigt und somit auf einfache und ökonomische Weise eine Meldung erzeugt.

Es ist möglich, daß die Steuerschaltung mehrfach zur Bildung der Meldung für die Anzeigevorrichtung und/oder Spachsyntheseschaltung auf wenigstens eine Speicheranordnung zugreifen muß, um unter Ersetzungscodes abgespeicherte Steuerdaten zu lesen. Dies kann an zwei Beispielen erläutert werden. Für die Bezeichnung "Anschlußstelle Köln-Mühlheim" kann in einer Speicheranordnung "12365-Mühlheim" oder "78654 43263-Mühlheim" als Steuerdaten stehen. In dem ersten Fall liest die Steuerschaltung z.B. die Steuerdaten "32987 Köln" für den Ersetzungscode "12365". Danach müssen noch die Steuerdaten (hier: "Anschlußstelle") für den Ersetzungscode "32987" gelesen werden um die Bezeichnung zusammensetzen zu können. In dem zweiten Fall entnimmt die Steuerschaltung die Bezeichnungen "Anschlußstelle" und "Köln" unter den Ersetzungscodes "78654" und "42263" aus wenigstens einer Speicheranordnung.

Also ist die Steuerschaltung nach Empfang der unter einem Ersetzungscode abgelegten Steuerdaten
- zur Auswahl einer Schreibung der ersten Sprache vorgesehen, wenn diese Schreibung zur Anzeigevorrichtung und/oder zur Sprachsyntheseschaltung geliefert werden soll oder keine Schreibung einer weiteren Sprache unter dem Ersetzungscode abgelegt ist, oder
- zur Auswahl einer Schreibung einer weiteren Sprache vorgesehen, wenn diese Schreibung zur Anzeigevorrichtung und/oder zur Sprachsyntheseschaltung geliefert werden soll und diese Schreibung unter dem Ersetzungscode abgelegt ist.

Um eine weitere Reduzierung des Datenbestandes zu ermöglichen, enthält beim Vorhandensein einer Schreibung einer ersten Sprache, die wenigstens einen Ersetzungscode aufweist, wenigstens eine zugehörige Schreibung einer weiteren Sprache einen zum Ersetzungscode korrespondierenden Platzhalter. Die Steuerschaltung ist zum Empfang wenigstens einer Schreibung einer ersten Sprache mit wenigstens einem Ersetzungscode und wenigstens eine zugehörigen Schreibung einer weiteren Sprache mit wenigstens einem Platzhalter und zur Zuordnung einer unter dem Ersetzungscode abgelegten Schreibung der ersten Sprache und/oder wenigstens einer unter dem Ersetzungscode abgelegten Schreibung einer weiteren Sprache zum Platzhalter vorgesehen. Die weitere Datenreduzierung wird durch Platzhalter erreicht, die mit einem Ersetzungscode korrespondieren. Wenn in einer Schreibung der ersten Sprache ein Ersetzungscode eingefügt ist, weisen die entsprechenden Stelle aller weiteren Schreibungen einen Platzhalter auf. Bei der Zusammenstellung einer Meldung wird, wenn in einer Schreibung einer weiteren Sprache ein Platzhalter eingefügt ist, der entsprechende Ersetzungscode in der Schreibung der ersten Sprache ermittelt und anschließend die unter diesem Ersetzungscode eingetragene Schreibung der weiteren Sprache selektiert.

In einer Fortbildung der Erfindung ist vorgesehen, daß die in wenigstens einer Speicheranordnung unter jeweils einer codierten Meldung oder einem Ersetzungscode abgelegten Steuerdaten die ableitbare Recht- und/oder Lautschrift von wenigstens einer ersten Sprache und nur dann die ableitbare Recht- und/oder Lautschrift wenigstens einer weiteren Sprache enthalten, wenn Recht- und/oder Lautschrift der weiteren Sprache von der ersten Sprache abweichen.

Wenigstens eine Speicheranordnung enthält Speicherbereichen zugeordnete Listen mit jeweils einer codierten Meldung zugeordneten spezifischen Steuerdaten und eine Ersetzungsliste mit den Ersetzungscodes und den jeweils zugeordneten Steuerdaten. Solche Listen können eine Ortsliste, eine Bereichsliste, eine Abschnittsliste, eine Standardphrasenliste usw. sein. In der Ortsliste sind Ortsangaben (z.B. Städte), in der Bereichsliste sind verkehrstechnische Bereiche (z.B. Ruhrgebiet), Verwaltungsbereiche (z.B. Mittelfranken) oder touristische Bereiche (z.B. Teutoburger Wald), in der Abschnittsliste sind Straßenabschnitte und in der Standardphrasenliste Teile einer Verkehrsmeldung (z.B. 10 km Stau) enthalten. Die Orts-, Bereichs- und Abschnittsliste ist regionalspezifisch, während die Standardphrasenliste ereignisspezifisch ausgelegt ist.

Die Steuerschaltung ist zur Zuführung regionalspezifischer Steuerdaten von einer ersten Speicheranordnung und ereignisspezifischer Steuerdaten von einer zweiten Speicheranordnung vorgesehen. Hierbei kann die erste Speicheranordnung eine Ersetzungsliste mit regionalspezifischen und die zweite Steueranordnung Steuerdaten mit ereignisspezifischen Steuerdaten enthalten.

Die erste Speicheranordnung könnte Bestandteil einer Chipkarte sein, die zur Aufnahme in eine Kartenlesevorrichtung vorgesehen ist. Der Aufbau solcher Chipkarten und deren Funktionsweise wird beispielsweise in den Dokumenten US-5 001 753, US-5 146 499, US-5 163 154 und US-5 168 521 beschrieben. Der Vorteil solcher Chipkarten ist, daß diese bei Verwendung in einem Rundfunkempfänger zur Decodierung von Verkehrsmeldungen für ein bestimmtes Gebiet vorgesehen sind und somit bei einer Orts- bzw. Gebietsveränderung leicht auszutauschen sind.

Die Erfindung bezieht sich auch auf ein Modul zur Verarbeitung von aus einem Rundfunksignal abgeleiteten codierten Meldungen mit einer Steuerschaltung, die
- zur Lieferung von aus dem Rundfunksignal abgeleiteten codierten Meldungen an wenigstens eine Speicheranordnung,
- zum Empfang von aus den codierten Meldungen abgeleiteten Steuerdaten wenigstens einer Speicheranordnung und
- zur Bildung der Meldungen aus den Steuerdaten in einer für eine Anzeigevorrichtung und/oder eine Sprachsyntheseschaltung geeigneten Form vorgesehen ist.

Wenigstens eine Speicheranordnung ist zur Speicherung bestimmter Steuerdaten unter jeweils einem Ersetzungscode vorgesehen. Die in wenigstens einer Speicheranordnung unter einer codierten Meldung oder einem Ersetzungscode abgelegten Steuerdaten enthalten mindestens eine Schreibung einer ersten Sprache und dann bestimmte Schreibungen von vorgegebenen weiteren Sprachen, wenn diese von der ersten Sprache abweichen. Die Steuerschaltung ist nach Empfang von Steuerdaten, die wenigstens einen Ersetzungscode enthalten, zur Zuführung wenigstens eines Ersetzungscodes an eine Speicheranordnung, zum Empfang von den unter dem Ersetzungscode abgelegten Steuerdaten und zur Selektierung der erforderlichen Schreibung aus den Steuerdaten des Ersetzungscodes vorgesehen, die zur Anzeigevorrichtung und/oder zur Sprachsyntheseschaltung geliefert wird.

Ausführungsbeispiele der Erfindung werden nachstehend anhand der Figuren erläutert. Es zeigen:
- Fig. 1: ein erstes Ausführungsbeispiel eines RDS-TMC-Rundfunkempfängers,
- Fig. 2: den Aufbau einer in dem RDS-TMC-Rundfunkempfänger nach Fig. 1 zu verwendenden Chipkarte,
- Fig. 3: die logische Struktur von auf einer Chipkarte abgelegten Daten zur Verwendung beispielsweise in dem RDS-TMC-Rundfunkempfänger nach Fig. 1 und
- Fig. 4: ein zweites Ausführungsbeispiel eines RDS-TMC-Rundfunkempfängers mit einem mit dem RDS-TMC-Rundfunkempfänger gekoppelten Modul zur Verarbeitung von RDS-TMC-Daten.

In Fig. 1 ist ein Rundfunkempfänger zur Verarbeitung von Rundfunksignalen und zur Decodierung und Weiterverarbeitung von RDS-TMC-Daten dargestellt. RDS bedeutet Radio-Daten-System und liefert dem Rundfunkhörer beispielsweise Verkehrsmeldungen, Daten über alternative Frequenzen des eingestellten Senders usw. TMC ist die Abkürzung für Traffic Message Channel und stellt eine Funktionserweiterung von RDS dar. RDS-TMC-Daten, die codierte Meldungen darstellen, werden mit dem Rundfunksignal als digital codierte Daten übertragen. Mit TMC wird dem Rundfunkhörer beispielsweise die Möglichkeit gegeben im Rundfunkgerät gespeicherte Verkehrsmeldungen beliebig häufig vor oder nach Fahrtantritt abzurufen, die Verkehrsmeldungen selektiert nach der gewünschten Fahrtstrecke abzuhören und die Verkehrsmeldungen unabhängig von der jeweiligen Landessprache in der eigenen Muttersprache ansagen zu lassen.

Das von einer Antenne 1 des RDS-TMC-Rundfunkempfängers (Fig. 1) empfangene Rundfunksignal wird über einen Tuner 2 und eine Zwischenfrequenzstufe 3 zu einem Stereodecoder 4 und RDS-Decoder 5 übertragen. Der Tuner 2 wird von einer Abstimmschaltung 6 gesteuert, die von einer Steuerschaltung 7 und einer daran angeschlossenen Bedienungsanordnung 8 eingestellt wird. Der Stereodecoder 4 liefert niederfrequente Stereosignale, die über einen Audioverstärker 9 zwei Lautsprechern 10 und 11 zugeführt werden. Der Stereodecoder 4 und der Audioverstärker 9 bilden eine Audioschaltung 69. Der RDS-Decoder 5 entnimmt aus dem von der Zwischenfrequenzstufe 3 gelieferten niederfrequenten Signal RDS-TMC-Daten. Die RDS-TMC-Daten und ferner ein Taktsignal werden vom RDS-Decoder 5 zur Steuerschaltung 7 gegeben.

Mit der Steuerschaltung 7 sind noch ein Speicher 12, eine Anzeigevorrichtung 13, eine Sprachsyntheseschaltung 14 und gegebenenfalls eine oder mehrere weitere Anordnungen 15, beispielsweise ein Cassettenlaufwerk, ein CD-Laufwerk, ein Autotelefon usw., gekoppelt. Der Speicher 12 stellt eine zweite Speicheranordnung dar.

Des weiteren ist eine Kartenlesevorrichtung 16 an die Steuerschaltung 7 angeschlossen, die Daten mit einer Chipkarte 17 zur Weiterverarbeitung austauscht.

Der Aufbau einer solchen Chipkarte 17 ist in der Fig. 2 als Blockschaltbild dargestellt. Das Kernelement der Chipkarte 17 ist ein Prozessor 18, der mit einer Stromversorgungsschaltung 19, einer Taktverarbeitungsschaltung 20 und einem Bus 21 gekoppelt ist. Die Stromversorgungsschaltung 19 ist mit zwei Anschlüssen 22 und 23 verbunden, über welche die Stromversorgung von der Kartenlesevorrichtung 16 zur Chipkarte 17 hergestellt wird. Weiter erhält die Taktverarbeitungsschaltung 20 über einen Anschluß 24 ein Taktsignal von der Kartenlesevorrichtung 16. In der Taktverarbeitungsschaltung 20 können aus dem Taktsignal weitere Taktsignale abgeleitet werden. Mit dem Prozessor 18 ist ein weiterer Anschluß 25 verbunden, über den ein Reset-Signal von der Kartenlesevorrichtung 16 geliefert werden kann. Mit dem Bus 21 ist ein Lese-Schreib-Speicher 26 (im folgenden als RAM bezeichnet), ein Festwertspeicher 27 (im folgenden als Programm-ROM bezeichnet), ein Festwertspeicher 28 (im folgenden als Daten-ROM bezeichnet) und eine Schnittstelleneinheit 29 gekoppelt. Über die Schnittstelleneinheit 29 und zwei daran angeschlossene Anschlüsse 30 und 31 werden Daten zwischen der Kartenlesevorrichtung 16 und der Chipkarte 17 ausgetauscht. Das Programm-ROM 27 enhält das für den Betrieb des Prozessors 18 erforderliche Programm, das RAM 26 enthält Daten, die während des Betriebs auftreten und veränderbar sind und das Daten-ROM 28 enthält die TMC-Daten. Zumindest der Daten-ROM 28 ist ein Teil einer ersten Speicheranordnung.

Die Steuerschaltung 7 in der Fig. 1 liefert einen Teil der empfangenen TMC-Daten, die jeweils codierte Meldungen darstellen, über die Kartenlesevorrichtung 16 zur Chipkarte 17. Von der Chipkarte 17 werden aufgrund dieser empfangenen Daten daraus abgeleitete Daten zurück zur Steuerschaltung 7 geführt, die diese mit weiteren aus dem Speicher 12 abgeleiteten TMC-Daten in Steuerdaten für die Sprachsyntheseschaltung 14 und/oder für die Anzeigevorrichtung 13 umsetzt. Die Sprachsyntheseschaltung 14 gibt nach Empfang der Steuerdaten synthetisierte Sprache über die Steuerschaltung 7 zum Audioverstärker 9. Die Steuerschaltung 7 wird dabei gleichzeitig die Eingänge im Audioverstärker 9 so schalten, daß statt des Stereosignals vom Stereodecoder 4 eine synthetisiertes Sprachsignal von der Sprachsyntheseschaltung 14 über die Steuerschaltung 7 und den Audioverstärker 9 zu den Lautsprechern 10 und 11 gelangt. Die Anzeigevorrichtung 13 erhält von der Steuerschaltung 7 Steuerdaten, die eine Meldung in Rechtschrift darstellen.

Die TMC-Daten enthalten also codierte Verkehrsmeldungen, die mit Hilfe der Chipkarte 17, dem Speicher 12 und der Steuerschaltung 7 decodiert und in synthetisierte Sprache und in eine Anzeigeform für die Anzeigevorrichtung 13 umgesetzt werden. Im Daten-ROM 28 ist eine TMC-Datenbank 40 (TMCDB) gespeichert, deren logischer Aufbau anhand der Fig. 3 erläutert wird und die als Binärdatei abgelegt ist.

Die TMC-Datenbank 40 (TMCDB) enthält eine Verzeichnisstruktur, in deren Hauptverzeichnis unter anderem globale Daten (global data), geografische Meldungen (GMS-Meldungen; GMS = Geographic Message Selection) und eine Datenbereichsliste (database volume list) abgelegt sind.

Zu den globalen Daten gehört eine Identifikationsnummer der TMC-Datenbank 40 und Koordinaten- und Skalierungsmeldungen. In der TMC-Datenbank 40 sind gegenüber den Koordinaten des geodätischen Koordinatensystems unterschiedliche Koordinaten eines neuen Koordinatensystem abgelegt. Mittels der Skalierungsmeldungen können die Koordinaten des neuen, gespeicherten Koordinatensystems in die Koordinaten des geodätischen Koordinatensystems umgerechnet werden.

Die geografischen Meldungen enthalten Daten über Sender des betreffenden regionalen Gebietes. Zu den Angaben über einen Sender gehört ein Frequenzbestimmungsfaktor (PI-Code = Programmidentifikations-Code), mit dem die Sendefrequenz bestimmbar ist und Koordinaten für den Standort des Senders und dessen Empfangsbereich.

Mit Hilfe des Frequenzbestimmungsfaktors (frequency offset) wird die Trägerfrequenz der vom Tuner 2 empfangenen Rundfunksignale mit RDS-TMC-Signalanteilen abgestimmt. Eine Trägerfrequenz wird beispielsweise durch Multiplikation des Frequenzbestimmungsfaktors mit der Frequenzeinheit 0,1 Mhz und Addition des Startfrequenzwertes 87,6 Mhz ermittelt. Ein Frequenzbestimmungsfaktor von 0 bedeutet beispielsweise eine Trägerfrequenz von 87,6 Mhz und von 203 eine Trägerfrequenz von 107,9 Mhz. Diese Berechnung kann im Prozessor 18 der Chipkarte 17 oder in der Steuerschaltung 7 des Rundfunkempfängers durchgeführt werden. Anhand der ermittelten Frequenz stimmt die Abstimmschaltung 6 den Tuner 2 ab.

Die Datenbereichsliste verweist auf wenigstens ein Unterverzeichnis 41 (VOL), in dem Identifizierungsdaten, Daten einer regionalen Datenbankeinheit 42 (RDB) und eine Ersetzungsliste (escape table) 46 (ESC) gespeichert sind. Die Identifizierungsdaten bestehen aus einem EBU-Code (EBU = European Broadcasting Union) und einer codierten Nummer (database number). Der EBU-Code bezeichnet den Staat, für den Meldungen in der regionalen Datenbankeinheit 42 abgelegt sind. Die codierte Nummer dient zur Adressierung der regionalen Datenbankeinheit 42, die Daten für eine oder mehrere Regionen enthält, in denen die Chipkarte 17 zur Anwendung kommen soll. Eine Region ist ein bestimmtes Gebiet, das Teile eines Staates, einen Staat oder auch mehrere Staaten ganz oder teilweise umfaßt.

Eine regionale Datenbankeinheit 42 enthält eine Ortsliste (location list) 43 (LOL), eine Bereichsliste (area location list) 44 (ALL) und eine Abschnittsliste (segment location list) 45 (SLL). Die Listen sind jeweils in einem oder mehreren Speicherbereichen untergebracht. In der Ortsliste 43 sind Ortsangaben, z.B. Städte, Autobahnabfahrten, Fähranleger, enthalten. Die Bereichsliste 44 gibt verkehrstechnische Bereiche (z.B. Ruhrgebiet), Verwaltungsbereiche (z.B. Mittelfranken) oder touristische Bereiche (z.B. Teutoburger Wald) an. In der Abschnittsliste 45 sind Straßenabschnitte enthalten.

Die Ersetzungsliste (escape table) 46 (ESC) ist auch in einem oder mehreren Speicherbereichen untergebracht. Die Ersetzungsliste 46 dient zur Komprimierung von Orts- und Bereichsnamen (regionalspezifisch). In dieser Liste 46 werden Bezeichnungen und Namensbestandteile abgespeichert, die wiederholt in der Ortsliste 43, der Bereichsliste 44 und der Abschnittsliste 45 auftreten. Beispielsweise sind in der Ortsliste außer dem Ort "Köln" auch verschiedene Stadtteile, wie Köln-Dellbrück, Köln-Kalk, Köln-Porz usw. eingetragen. Um die Ortsliste zu verkleinern ist für den Ort "Köln" ein Ersetzungszeichen in der Ortsliste enthalten, das in der Ersetzungsliste 46 genau spezifiziert ist. Die Ersetzungsliste 46 enthält jeweils für eine Bezeichnung oder einen Namensbestandteil ein Ersetzungszeichen, das eine Adresse (z.B. 2429) in der Ersetzungsliste 46 darstellt, und die zu ersetzende Bezeichnung oder den zu ersetzenden Namensbestandteil in Rechtschrift und Lautschrift. Im folgenden sind Beispiele von Einträgen einer möglichen Ersetzungsliste 46 aufgeführt:

| EC | RS | LS |
|---|---|---|
| 2209 | Passau | "pas$aU |
| 2367 | Dortmund | "dORt$mUnt |
| 2388 | Euskirchen | "?OYs"kIR$C@n |
| 2418 | Oberhausen | "?:$b=6$haU$z@n |
| 2429 | Köln | "k9ln |
| 2438 | Olpe | "?Ol$p@ |
| 2444 | Rade | "Ra:$d@ |
| 2509 | A1 | \(A1) |
| 2511 | A3 | \(A3) |

In dem obigen Auszug einer Ersetzungliste 46 repräsentiert beispielsweise das Ersetzungszeichen 2438 den Ortsnamen "Olpe" in Rechtschrift und Lautschrift ("?Ol$p@). In der 1. Spalte ist also der Ersetzungscode (EC), in der 2. Spalte eine Bezeichnung in Rechtschrift (RS) und in der 3. Spalte eine Bezeichnung in Lautschrift (LS) abgelegt. Als Lautschrift wird SAMPA (SAMPA = speech assessment methods phonetic alphabet) verwendet. Häufig verwendete Namensbestandteile (z.B. Anschlußstelle, Autobahnkreuz usw.), die nicht regionalspezifisch sondern verkehrsspezifisch sind, können anstatt in der Ersetzungsliste 46 in einer zusätzlichen Ersetzungsliste in dem Speicher 12 des RDS-TMC-Rundfunkempfängers gespeichert sein. Eine solche mögliche zusätzliche Ersetzungsliste könnte folgende Einträge enthalten:

| EC | RS | LS |
|---|---|---|
| 0012 | westliches | "vEst$llC$@s |
| 0018 | Autobahnkreuz | "?aU$to$ba:n$kROYts |
| 0019 | Anschlußstelle | "?an$SlUs$StEl$@ |
| 0022 | Raststätte | "Rast$StE$t@ |

Beispielsweise repräsentiert der Ersetzungscode 0019 in der oben aufgeführten zusätzlichen Ersetzungliste den Namensbestandteil "Anschlußstelle" in Rechtschrift und Lautschrift ("?an$SlUs$StEl$@). Dieser Auschnitt einer Ersetzungsliste weist in der 1. Spalte einen Ersetzungscode (EC), in der 2. Spalte eine Bezeichnung in Rechtschrift (RS) und in der 3. Spalte eine Bezeichnung in Lautschrift (LS) auf.

Die Ortsliste 43 enthält für jeden Ort einen Ortscode (z.B. 3038) und den Ortsnamen (z.B. Nordrhein Westfalen, Köln) in Rechtschrift und in Lautschrift. Der Ortscode ist eine codierte Meldung und dient zur Adressierung der jeweiligen Ortsnamen. Im folgenden sind fünf Beispiele aus der Ortsliste aufgeführt:

| OC | RS | LS | Bedeutung |
|---|---|---|---|
| 3038 | 0018 2438 | ○ ○ | (Autobahnkreuz Olpe) |
| 3109 | Lauf | "laUf | (Lauf) |
| 3621 | 0019 Kusel | ○ ku:$z@l | (Anschlußstelle Kusel) |
| 3783 | 0019 2429-Dellbrück | ○ ○ "dEl$bRYk | (Anschlußstelle Köln-Dellbrück) |
| 3796 | 0019 2429-Mühlheim | ○ ○ "my:l$halm | (Anschlußstelle Köln-Mühlheim) |

Die obige mögliche Ortsliste enthält in der ersten Spalte den Ortscode (OC), in der zweiten Spalte den Ortsnamen in Rechtschrift (RS) oder ganz oder teilweise in codierter Form als Ersetzungscode und die dritte Spalte den Ortsnamen in Lautschrift (LS) oder ganz oder teilweise in codierter Form als Platzhalter, der jeweils auf einen Ersetzungscode in der zweiten Spalte der Ortsliste verweist. Die oben gezeigte vierte Spalte ist nicht in der Ortsliste vorhanden und soll nur zeigen, was die einzelnen Ersetzungscodes in der Ortsliste bedeuten. Soll beispielsweise der Eintrag unter dem Ortscode "3038" in Rechtschrift und Lautschrift von der Chipkarte 17 gelesen werden, so empfängt die Steuerschaltung 7 die Zeichenfolge "0018 2438" und "○ ○". Die Zeichen "0018" und "2438" stellen Ersetzungscodes in einer Ersetzungsliste dar. Unter dem Ersetzungscode "0018" sei beispielsweise "Autobahnkreuz" in der oben genannten zusätzlichen Ersetzungsliste und unter dem Ersetzungscode "2438" sei "Olpe" eingetragen. Ein Platzhalter "○" gibt an, das die entsprechende Lautschrift unter dem Eintrag "0018" bzw. "2438" einer Ersetzungsliste gelesen werden soll. In der Steuerschaltung 7 wird dann der unter der Adresse "2438" gesuchte Ortsname in Rechtschrift (Autobahnkreuz Olpe) und Lautschrift ("?aU$to$ba:n$kROY ts "?Ol$p@) zusammengesetzt.

Die bisher beschriebenen Listen enthalten unter einem Orts- oder Ersetzungscode einen Eintrag in Recht- und Lautschrift. Die Einträge in Recht- und Lautschrift werden, wie oben erwähnt, als Steuerdaten bezeichnet. Der Eintrag in Rechtschrift in der Ortsliste soll im folgenden als eine erste Hauptkomponente und der Eintrag in Lautschrift in der Ortsliste als eine erste Nebenkomponente der Steuerdaten verstanden werden. Als eine zweite Hauptkomponente wird der Eintrag in Rechtschrift in der Ersetzungliste und als eine zweite Nebenkomponente der Eintrag in Lautschrift in der Ersetzungsliste verstanden.

In der Bereichsliste 44 sind für jeweils einen Bereich ein Bereichscode (z.B. 4803), ein Bereichsname in Rechtschrift (z.B. Westliches Ruhrgebiet) und ein Bereichsname in Lautschrift ("vEst$11C$@s "Ru:6$g@%bi:t) eingetragen. Der Bereichscode dient zur Adressierung der jeweiligen Bereichsnamen. Im folgenden sind vier Beispiele aus einer möglichen Bereichsliste aufgeführt:

| BC | RS | LS | Bedeutung |
|---|---|---|---|
| 4803 | 0012 Ruhrgebiet | ○ "Ru:6$g@%bi:t | (Westliches Ruhrgebiet) |
| 4991 | Bayerischer Wald | "baI$RIS$=6_"valt | (Bayerischer Wald |
| 4994 | Bodensee | "bo:$d@n$ze: | (Bodensee) |
| 4996 | Eifel | "?aI$f@l | (Eifel) |

Der oben aufgeführte Ausschnitt aus einer möglichen Bereichsliste enthält in der ersten Spalte den Bereichscode (BC), in der zweiten Spalte den Bereichsnamen in Rechtschrift (RS) oder ganz oder teilweise in codierter Form als Ersetzungscode und in der dritten Spalte den Bereichsnamen in Lautschrift (LS) oder ganz oder teilweise in codierter Form als Platzhalter. Die vierte Spalte ist nicht in der Bereichsliste vorhanden und soll zeigen, was die einzelnen Ersetzungscodes in der Bereichsliste bedeuten. So bedeutet beispielsweise der Eintrag "0012 Ruhrgebiet" in der zweiten Spalte (Rechtschrift) unter dem Bereichscode 4803 "Westliches Ruhrgebiet", da der Ersetzungscode "0012" den Namensbestandteil "Westliches" angibt. Der Platzhalter (○) verweist auf den Lautschrifteintrag ("vEst$11C$@s) unter der Adresse "0012".

Der Eintrag in Rechtschrift in der Bereichsliste bildet auch eine erste Hauptkomponente und der Eintrag in Lautschrift eine erste Nebenkomponente.

Hierbei werden folgende Steuervorgänge in der Steuerschaltung 7 durchgeführt. Wenn die Steuerschaltung 7 beispielsweise die codierte Meldung "4803" empfangen hat, wird diese codierte Meldung als Adresse oder Ortscode dem Daten-ROM 28 auf der Chipkarte 17 zugeführt. Die Einträge in Rechtschrift (0012 Ruhrgebiet) und in Lautschrift (○ "Ru:6$g@%bi:t) werden der Steuerschaltung 7 von der Chipkarte 17 geliefert. Die Steuerschaltung 7 detektiert den Ersetzungscode (0012) und liest die unter diesem Ersetzungscode eingetragene Rechtschrift und Lautschrift in dem Speicher 12. Hierbei kann die Steuerschaltung 7 beispielsweise anhand der ersten Ziffer unterscheiden, ob sie von der Ersetzungsliste in dem Speicher 12 oder der Ersetzungsliste 46 in dem Daten-ROM 28 lesen muß. Der Eintrag in Rechtschrift "Westliches" wird mit dem zuvor gelesenen Eintrag "Ruhrgebiet" kombiniert. Auf ähnliche Weise wird mit den Einträgen in Lautschrift verfahren. Soll nur die Lautschrift zusammengesetzt werden und zur Sprachsyntheseschaltung 14 gegeben werden, wird folgendermaßen verfahren. Die Steuerschaltung erkennt den Platzhalter "o" in der Lautschrift (○ "Ru:6$g@%bi:t) und liest daher in der Bereichsliste den zugehörigen Ersetzungscode (0012) in der Rechtschrift. Danach liest sie den unter diesem Ersetzungscode gespeicherten Eintrag der Lautschrift in der Ersetzungsliste des Speichers 12. Anschließend werden wie oben schon erläutert die Lautschriften kombiniert.

In der Abschnittsliste 45 sind jeweils Straßenabschnitte in Rechtschrift und Lautschrift und ein Abschnittscode enthalten, welcher einer codierten Meldung entspricht und zur Adressierung des betreffenden Straßenabschnittes vorgesehen ist. Drei Beispiele aus einer möglichen Abschnittsliste sind nachstehend aufgeführt:

| AC | RS1 | LS1 | RS2 | LS2 | RS3 | LS3 | Bedeutung |
|---|---|---|---|---|---|---|---|
| 5024 | 2511 | ○ | 2429 | ○ | 2418 | ○ | (A3, Köln, Oberhausen) |
| 5108 | 2509 | ○ | 2367 | ○ | 2388 | ○ | (A1, Dortmund, Euskirchen) |
| 5130 | 2511 | ○ | 2209 | ○ | Linz | "lInts | (A3, Passau, Linz) |

In der ersten Spalte der Abschnittsliste 45 ist der Abschnittscode (AC) eingetragen. Die zweite Spalte enthält die Straßenbezeichnung in Rechtschrift (RS1) oder einen Ersetzungscode, der auf die Straßenbezeichnung in Rechtschrift in der Ersetzungsliste 46 (z.B. 2511) verweist. In der dritten Spalte ist in Lautschrift (LS1) die Straßenbezeichnung oder ein Platzhalter eingetragen, der die entsprechende Eintragung der Straßenbezeichnung in Lautschrift in der Ersetzungsliste angibt. Die Knotenpunkte der Straßenabschnitte, die jeweils Anfang und Ende des betreffenden Straßenabschnitts darstellen, sind in Rechtschrift (z.B. Linz) oder ganz oder teilweise in codierter Form als Ersetzungscode (z.B. 2209) in der vierten und sechsten Spalte (RS2, RS3) dargestellt. In der fünften und siebten Spalte sind die Knotenpunkte in Lautschrift oder ganz oder teilweise in codierter Form als Platzhalter aufgeführt (LS2, LS3) . Die siebte Spalte ist kein Bestandteil der Abschnittsliste, sondern dient zum Verständnis, was die einzelnen Ersetzungscodes bedeuten (z.B. Autobahn A3, Knotenpunkte Passau und Linz). In dieser Abschnittsliste sind insgesamt drei erste Hauptkomponenten (RS1, RS2, RS3) und drei erste Nebenkomponenten (LS1, LS2, LS3) der unter jeweils einem Abschnittscode angegebenen Steuerdaten aufgeführt.

Die Orts-, Bereichs- und Abschnittslisten können auch ggf. weitere Spalten enthalten, um zu bestimmten Eintragungen in den Listen 43 bis 46 dem jeweiligen Benutzer des RDS-TMC-Rundfunkempfängers weitere Meldungen zu liefern. Der Ortscode, Bereichscode und Abschnittscode sind, wie oben schon erwähnt, spezielle Namen für jeweils eine codierte Infomation.

Um im RDS-TMC-Rundfunkempfänger eine komplette, für die Sprachsyntheseschaltung 14 oder die Anzeigevorrichtung 13 verarbeitbare Meldung zu bilden, ist in dem Speicher 12 eine weitere Liste mit Standardphrasen abgelegt. Der Speicher 12 enthält somit ereignisspezifische Steuerdaten (in einer Standardphrasenliste) und verkehrsspezifische Steuerdaten (zusätzliche Ersetzungsliste). Mit einer solchen Standardphrasenliste könnten beispielsweise folgende Meldungen in Rechtschrift in der Steuerschaltung 7 generiert werden:

| | |
|---|---|
| 1 | Im Bereich Teutoburger Wald: Nebel |
| 2 | Im Stadtgebiet Dresden: Sportveranstaltung. |
| 3 | A2, Dortmund Richtung Hannover, zwischen Rehren und Lauenau: 4 km Stau. |
| 4 | A4 Kölner Ring, Aachen Richtung Olpe, Autobahnkreuz Köln-Ost: Ausfahrt gesperrt. |
| 5 | A3, Köln Oberhausen, zwischen Anschlußstelle Köln-Dellbrück und Anschlußstelle Köln-Mühlheim: zähfließender Verkehr |

Die Meldung Nr. 5 könnte beispielsweise in folgender codierter Form vom RDS-TMC-Rundfunkempfänger empfangen worden sein:
P1{5024, 3783, 3796}, P2

Die Meldung besteht aus zwei Standardphrasen P1 und P2. In die Standardphrase P1 müssen die unter den Codes (Adressen bzw. Argumente von P1) "5024", "3783" und "3796" abgelegten Bezeichnungen oder Namensbestandteile von der Chipkarte 17 gelesen werden. Beispielsweise ist der Code "5024" in der Abschnittsliste zu finden. Unter dem Abschnittscode "5024" ist in Rechtschrift "A3, Köln, Oberhausen" eingetragen. Die beiden anderen Argumente oder Codes von P1 sind z.B. in einer Ortsliste zu finden. Unter dem Ortscode "3783" ist in Rechtschrift "Köln-Dellbrück" und unter dem Ortscode "3796" ist in Rechtschrift "Köln-Mühlheim" eingetragen. Werden anstelle der Codes die entsprechenden Bezeichnungen in Rechtschrift in die Standardphrase P1 eingesetzt, so ergibt sich:
P1{(A3, Köln, Oberhausen), Anschlußstelle Köln-Dellbrück, Anschlußstelle Köln-Mühlheim} + P2

Der genaue Wortlaut in Rechtschrift für die Standardphrase P1 bzw. P2 wird aus der Standardphrasenliste entnommen und lautet:
- P1 =: <Straßennummer>, <Knotenpunkt> Richtung <Knotenpunkt>, zwischen < Ortsname > und < Ortsname >:
- P2 =: zähfließender Verkehr

In den spitzen Klammern stehen Variablen, die durch die oben angegebenen Namen in Rechtschrift (z.B. A3) ersetzt werden müssen.

Die in der Steuerschaltung 7 durchgeführten Maßnahmen zur Zusammensetzung einer für eine auf der Anzeigevorrichtung 13 darzustellende Meldung, wird auf ähnliche Weise auch für die Zusammenstellung der Lautschrift durchgeführt, die an die Sprachsyntheseschaltung 14 geliefert wird.

Der oben dargestellte RDS-TMC-Rundfunkempänger und die Chipkarte 17 sind für einen Benutzer geeignet, dem die Verkehrsnachrichten in deutscher Sprache mittels der Anzeigevorrichtung 13 und/oder der Sprachsyntheseschaltung 14 mitgeteilt werden. Ein solcher RDS-TMC-Rundfunkempfänger und auch die Chipkarte 17 können auch für andere Sprachen eingerichtet werden. In diesem Fall kann in dem Speicher 12 und in dem Daten-ROM 28 der Chipkarte 17 die entsprechende Rechtschrift und/oder Lautschrift dieser Sprache abgelegt sein.

Weiter besteht die Möglichkeit den RDS-TMC-Rundfunkempfänger und die Chipkarte 17 für mehrere Sprachen zu verwenden. Um den Aufwand jedoch klein zu halten sollte jeweils ein Rundfunkempfänger für eine spezielle Sprache (sprachenspezifisch) eingerichtet sein. In dem Speicher 12 ist daher nur eine Recht- und/oder Lautschrift für eine Sprache (z.B. deutsch) gespeichert. Im Gegensatz dazu ist eine Chipkarte 17 regionalspezifisch eingerichtet. In deren Daten-ROM 28 sind regionalspezifische Daten mehrerer Sprachen gespeichert. Wenn beispielsweise die Sprachen deutsch, englisch, französisch und niederländisch benutzbar sein sollen, so werden die im Daten-ROM 28 der Chipkarte 17 abgelegten Listen erweitert. Beispielsweise enthält die Ersetzungsliste 46 unter dem Ersetzungscode "2429" folgenden Eintrag:

| EC | RSd | LSd | LSe | LSf | LSn |
|---|---|---|---|---|---|
| 2429 | Köln | "k9ln | ¶$k@"l@Un (Cologne) | ¶$ko"lOj (Cologne) | ¶"kui$l@n (Keulen) |

Für den Ort "Köln" ist in der Ersetzungsliste 46 unter dem Ersetzungscode (EC) "2429" die deutsche Rechtschrift (RSd) und Lautschrift (LSd) und die englische (LSe), die französische (LSf) und die niederländische Lautschrift (LSn) vorhanden. Gegebenenfalls können auch Einträge für die Rechtschrift der nichtdeutschen Sprachen gespeichert sein. Die Rechtschriften der nichtdeutschen Sprachen sind in Klammern gesetzt unterhalb der jeweiligen Lautschrift aufgeführt. Die Lautschriften der nichtdeutschen Sprachen stellen weitere erste Nebenkomponenten der Steuerdaten dar, die unter dem Ersetzungscode "2429" abgelegt sind. Für die nichtdeutschen Sprachen ist des weiteren vor jeder Lautschrift ein erstes Trennzeichen (¶) gesetzt. Diese ersten Trennzeichen geben an, daß in einer vorgegebenen Reihenfolge (Standardreihenfolge) die nichtdeutschen Sprachen in der Liste eingetragen sind. Die Reihenfolge der Listeneinträge für die verschiedenen Sprachen sind also festgelegt. Eine Standardreihenfolge liegt auch vor, wenn Sprachen am Ende der Reihenfolge weggelassen worden sind (z.B. niederländisch).

Falls es für eine bestimmte Bezeichnung keine Abweichung von der deutschen Lautschrift in einer anderen Sprache gibt, ist in der Liste ein entsprechender Eintrag nicht vorhanden. Beispielsweise sei vorausgesetzt, daß die Lautschrift für den Ort "Köln" in der französischen Sprache identisch mit der Lautschrift der deutschen Sprache ist. In diesem Fall ist in der Ersetzungsliste 46 kein Eintrag für die französische Sprache enthalten. Die jeweiligen nichtdeutschen Sprachen müssen dann für den Ort "Köln" in der Liste gekennzeichnet werden. Für die Kennzeichnung der englischen Lautschrift wird vor den Lautschrifteintrag ein zweites Trennzeichen "‡" mit einem weiteren sprachspezifischen Zeichen (e) ergänzt. Bei der niederländischen Sprache wird "‡n" eingesetzt. Das zweite Trennzeichen "‡" wird also durch das sprachspezifische Zeichen "n" ergänzt. Der Eintrag für den Ort "Köln" hätte in diesem angenommenen Fall folgendes Aussehen:

| EC | RSd | LSd | LSe | LSn |
|---|---|---|---|---|
| 2429 | Köln | "k9ln | ‡e$k@"l@Un | ‡n"kui$l@n |

In der oben angegebenen beispielhaften Ortsliste 43 ist der Ort "Lauf" unter dem Ortscode "3109" aufgeführt. Zu diesem Ort gibt es weder eine englische noch eine französische noch eine entsprechende niederländische Recht- und Lautschrift. Falls in der englischen, der französischen und der niederländischen Sprache eine Bezeichnung (z.b. der Ort "Lauf") wie in der deutschen Sprache geschrieben und ausgesprochen wird, ist auch kein weiterer Eintrag in der Recht- und Lautschrift vorhanden.

Bei einer Kombination wenigstens einer Bezeichnung mit unterschiedlichen Lautschriften und wenigstens einer Bezeichnung mit gleicher Lautschrift in den verschiedenen Sprachen ist die Bezeichnung mit unterschiedlicher Lautschrift in der Ersetzungsliste 46 eingetragen und die entsprechende Tabelle enthält für diese Bezeichnung den Ersetzungscode. Beispielsweise sei in der Ortsliste 43 unter dem Ortscode "3886" der Ort "Köln-Mühlheim" eingetragen. Für "Köln" ist in der Ortsliste 43 auf den Ersetzungscode "2429" verwiesen. Die Bezeichnung "Mühlheim" wird in allen angegeben Sprachen gleich ausgesprochen. Somit hat der entsprechende Eintrag in einer Ortsliste 43 folgendes Aussehen:

| | | |
|---|---|---|
| 3886 | 2429-Mühlheim | ○ "my:l$halm |

Für die Bezeichnung "Köln" ist für die nichtdeutschen Sprachen trotz unterschiedlicher Lautschrift kein Eintrag in der Ortsliste 43 notwendig, da diese schon in der Ersetzungsliste 46 vorhanden sind.

Es sind also in der Ortsliste 43, der Bereichsliste 44, der Abschnittsliste 45 und der Ersetzungsliste 46 jeweils nichtdeutsche Lautschriften enthalten, falls diese von der deutschen Sprache abweichen. Des weiteren sind in der Standardphrasenliste z.B. Einträge in englisch, französisch und niederländisch enthalten. Für die deutsche Standardphrase
"< Straßennummer >, < Ortsname >, 10 Kilometer Stau" existiert ein entsprechender französischer Eintrag:
"Sur l'autoroute < Straßenname > à la hauteur de < Ortsname >, bouchon sur 10 kilomètres".

Für Straßenname und Ortsname müssen in der Steuerschaltung 7 noch der ent sprechende Straßenname (z.B. "A4") und der entsprechende Ortsname (z.B. "Köln") eingesetzt werden.

Bei der Zusammensetzung dieser Meldung in der Steuerschaltung 7 werden zuerst die entsprechendenden Steuerdaten mit aus der Standardphrasenliste entnommen. Wenn in dem Speicher 12 nur französische Einträge abgelegt sind (Rundfunkempfänger für die französische Sprache), enthalten die Steuerdaten nur Einträge für die französische Sprache und es muß keine Selektierung in den Steuerdaten durchgeführt werden. Enthält der Speicher 12 jedoch Einträge für die französische und deutsche Sprache und ist die deutsche Sprache als erste Sprache festgelegt, wird nach Empfang der Steuerdaten aus der Standardphrasenliste eine Selektierung z.B. des französischen Lautschrifteintrages vorgenommen.

Danach werden die französischen Lautschrifteinträge für die Straßenbezeichnung "A4" und den Ort "Köln" gesucht. Für den Ort "Köln" ist es dabei erforderlich. zuerst in die Ortsliste zu gehen, in der unter einem entsprechenden Orstcode (codierte Meldung) Steuerdaten eingetragen sind. Wenn die Ortsliste Einträge für die deutsche Sprache (als erste Sprache) enthält und Einträge für die englische, französische und niederländische Sprache enthalten kann, wird nach Empfang der Steuerdaten aus der Ortsliste in der Steuerschaltung 7 der entsprechende französische Eintrag gesucht. Dieser existiert nicht, da in der ersten Hauptkomponente der deutschen Sprache (deutsche Rechtschrift) nur ein Ersetzungscode eingetragen ist. Die deutsche Lautschrift kann weggelassen sein oder einen Platzhalter aufweisen. Die Steuerschaltung 7 entnimmt anschließend aus der Ersetzungsliste 46, die im Daten-ROM 28 der Chipkarte 17 abgelegt ist, die Steuerdaten des entsprechenden Ersetzungscodes. Aus den empfangenen Steuerdaten wird der französische Lautschrifteintrag für den Ort "Köln" entnommen und in die Standardphrase eingefügt. Der gleiche Vorgang wird bei der Entnahme des französischen Lautschrifteintrages für die Straßenbezeichnung "A4" von der Steuerschaltung 7 durchgeführt.

In Fig. 4 ist ein weiterer Rundfunkempfänger dargestellt, der mit einem RDS-TMC-Modul 47 über verschiedene Leitungen gekoppelt ist. Der Rundfunkempfänger enthält eine Audioschaltung 48 mit einem Stereodecoder 49 und einem Audioverstärker 50 und zwei Lautsprecher 51 und 52. Die Audioschaltung 48 empfängt ein von einer Antenne 53 empfangenes und über einen Tuner 54 und eine Zwischenfrequenzstufe 55 weitergegebenes Rundfunksignal. Im Stereodecoder 49 wird ein niederfrequentes Stereosignal gebildet, das über den Audioverstärker 50 den beiden Lautsprechern 51 und 52 zugeführt wird. Das Ausgangssignal der Zwischenfrequenzstufe 55 wird auch einem RDS-Decoder 56 und dem RDS-TMC-Modul 47 geliefert. Der RDS-Decoder 56 entnimmt aus dem von der Zwischenfrequenzstufe 55 gelieferten niederfrequenten Signal RDS-Daten. Die RDS-Daten und ferner ein Taktsignal werden vom RDS-Decoder 56 zu einer Radiokontrollschaltung 57 gegeben. Mittels der RDS-Daten und Daten, die von einer Bedienungsanordnung 59 geliefert werden, wird der Tuner 54 eingestellt. Hierzu werden einer den Tuner 54 steuernden Abstimmschaltung 58 von der Radiokontrollschaltung 57 die entsprechenden Daten geliefert.

Mit der Radiokontrollschaltung 57 sind noch ein Speicher 60, eine Anzeigevorrichtung 61 und gegebenenfalls eine oder mehrere weitere Anordnungen 62, beispielsweise ein Cassettenlaufwerk, ein CD-Laufwerk, ein Autotelefon usw., gekoppelt. Des weiteren ist über mehrere Leitungen die Radiokontrollschaltung 57 mit dem RDS-TMC-Modul 47 gekoppelt, welches einen RDS-Decoder 63, eine Steuerschaltung 64, eine Sprachsyntheseschaltung 65, eine Kartenlesevorrichtung 66 zur Aufnahme einer Chipkarte 67 und einen Speicher 68 enthält. Der RDS-Decoder 63 liefert die aus dem Ausgangssignal der Zwischenfrequenzstufe 55 entnommenen RDS- und TMC-Daten und ein Taktsignal an die Steuerschaltung 64. Die Steuerschaltung 64, die RDS-TMC-Daten wie die Steuerschaltung 7 aus Fig. 1 verarbeitet, liefert TMC-Daten an die Kartenlesevorrichtung 66 und bildet aus den von der Kartenlesevorrichtung 66 und weiteren von dem Speicher 68 empfangenen Daten (Daten in Rechtschrift und Lautschrift) Steuerdaten, die an die Sprachsyntheseschaltung 65 geliefert wird. Die Sprachsyntheseschaltung 65 erzeugt aus den Steuerdaten synthetisierte Sprache, die über die Radiokontrollschaltung 57 dem Audioverstärker 50 geliefert wird. Des weiteren bildet die Steuerschaltung 64 gegebenfalls aus den Steuerdaten eine Verkehrsmeldung in Rechtschrift, die über die Radiokontrollschaltung 57 der Anzeigevorrichtung 61 zugeführt wird.

## Patentansprüche

1. Rundfunkempfänger mit wenigstens einer Speicheranordnung (12, 28), die zu codierten Meldungen zugeordnete Steuerdaten enthält und mit einer Steuerschaltung (7), die dazu eingerichtet ist,
- von einem empfangenen Rundfunksignal abgeleitete codierte Meldungen an wenigstens eine Speicheranordnung (12, 28) zu liefern,
- von aus den codierten Meldungen abgeleitete Steuerdaten wenigstens einer Speicheranordnung (12, 28) zu empfangen und
- aus den Steuerdaten Meldungen in eine für eine Anzeigevorrichtung (13) und/oder eine Sprachsyntheseschaltung (14) geeigneten Form zu bilden,
**dadurch gekennzeichnet,**
**daß** wenigstens einer Speicheranordnung (12, 28) Steuerdaten enthält, die eine Bezeichnung oder eine einfach oder mehrfach codierte Bezeichnung darstellen,
**daß** eine einfach oder mehrfach codierte Bezeichnung als Ersetzungscode bezeichnet wird,
**daß** die in wenigstens einer Speicheranordnung (12, 28) unter einer codierten Meldung abgelegten Steuerdaten mindestens einen Eintrag einer Schreibweise einer ersten Sprache und weitere Einträge von Schreibweisen von vorgegebenen weiteren Sprachen enthalten, wenn diese von der ersten Sprache abweichen, und
**daß** die Steuerschaltung (7) dazu eingerichtet ist,
- nach Empfang von Steuerdaten mit wenigstens einer einfach codierten Bezeichnung nochmals auf die Speicheranordnung (12, 28) zuzugreifen,
- nach Empfang von Steuerdaten mit wenigstens einer mehrfach codierten Bezeichnung noch mehrfach auf die Speicheranordnung (12, 28) zuzugreifen und dadurch
- den Eintrag mit der erforderlichen Schreibweise aus den Steuerdaten des Ersetzungscodes zu selektieren, die zur Anzeigevorrichtung (13) und/oder zur Sprachsyntheseschaltung (14) zu liefern sind.

2. Rundfunkempfänger nach Anspruch 1,
**dadurch gekennzeichnet,**
**daß** die Steuerschaltung (7) nach Empfang der unter einem Ersetzungscode abgelegten Steuerdaten dazu eingerichtet ist,
- eine Schreibweise der ersten Sprache auszuwählen, wenn diese Schreiweise zur Anzeigevorrichtung (13) und/oder zur Sprachsyntheseschaltung (14) geliefert werden soll oder keine Schreibweise einer weiteren Sprache unter dem Ersetzungscode abgelegt ist, oder
- eine Schreibweise einer weiteren Sprache auszuwählen, wenn diese Schreibweise zur Anzeigevorrichtung (13) und/oder zur Sprachsyntheseschaltung (14) geliefert werden soll und diese Schreibweise unter dem Ersetzungscode abgelegt ist.

3. Rundfunkempfänger nach Anspruch 2,
**dadurch gekennzeichnet,**
**daß** wenigstens eine zugehörige Schreibweise einer weiteren Sprache einen zum Ersetzungscode korrespondierenden Platzhalter enthält, wenn eine Schreibweise einer ersten Sprache wenigstens einen Ersetzungscode enthält, und
**daß** die Steuerschaltung (7) nach Empfang einer Schreibweise einer ersten Sprache mit wenigstens einem Ersetzungscode und wenigstens eine zugehörigen Schreibweise einer weiteren Sprache mit wenigstens einem Platzhalter dazu eingerichtet ist, eine unter dem Ersetzungscode abgelegten Schreibweise der ersten Sprache und/oder wenigstens einer unter dem Ersetzungscode abgelegten Schreibweise einer weiteren Sprache zum Platzhalter zuzuordnen.

4. Rundfunkempfänger nach Anspruch 3,
**dadurch gekennzeichnet,**
**daß** die in wenigstens einer Speicheranordnung (12, 28) unter jeweils einer codierten Meldung oder einem Ersetzungscode abgelegten Steuerdaten die ableitbare Recht- und/oder Lautschrift von wenigstens einer ersten Sprache und nur dann die ableitbare Recht- und/oder Lautschrift wenigstens einer weiteren Sprache enthalten, wenn Recht- und/oder Lautschrift der weiteren Sprache von der ersten Sprache abweichen.

5. Rundfunkempfänger nach einem der Ansprüche 1 bis 4,
**dadurch gekennzeichnet, daß** wenigstens eine Speicheranordnung (12, 28) Speicherbereichen zugeordnete Listen (43, 44, 45) mit jeweils einer codierten Meldung zugeordneten spezifischen Steuerdaten und eine Ersetzungsliste (46) mit den Ersetzungscodes und den jeweils zugeordneten Steuerdaten enthält.

6. Rundfunkempfänger nach Anspruch 5,
**dadurch gekennzeichnet,**
**daß** die Steuerschaltung (7) dazu eingerichtet ist, zumindest regionalspezifische Steuerdaten von einer ersten Speicheranordnung (28) und ereignisspezifische Steuerdaten von einer zweiten Speicheranordnung (12) zu erhalten.

7. Rundfunkempfänger nach Anspruch 6,
**dadurch gekennzeichnet,**
**daß** zumindest die erste Speicheranordnung (28) eine Ersetzungsliste (46) enthält.

8. Rundfunkempfänger nach Anspruch 6 oder 7,
**dadurch gekennzeichnet,**
**daß** wenigstens die erste Speicheranordnung (28) Bestandteil einer Chipkarte (17) ist, die dazu eingerichtet ist, in eine Kartenlesevorrichtung (16) aufgenommen zu werden.

9. Rundfunkempfänger nach einem der Ansprüche 1 bis 8,
**dadurch gekennzeichnet,**
**daß** die mit dem Rundfunksignal zugeführten codierten Meldungen Verkehrsmeldungen sind.

10. Modul (47) zur Verarbeitung von aus einem Rundfunksignal abgeleiteten codierten Meldungen mit wenigstens einer Speicheranordnung (68, 28), die zu codierten Meldungen zugeordnete Steuerdaten enthält und mit einer Steuerschaltung (64), die dazu eingerichtet ist,
- von aus dem empfangenen Rundfunksignal abgeleitete codierte Meldungen an wenigstens eine Speicheranordnung (68, 28) zu liefern,
- von aus den codierten Meldungen abgeleitete Steuerdaten wenigstens einer Speicheranordnung (68, 28) zu empfangen und
- aus den Steuerdaten Meldungen in eine für eine Anzeigevorrichtung (59) und/oder eine Sprachsyntheseschaltung (62) geeigneten Form zu bilden,
**dadurch gekennzeichnet,**
**daß** wenigstens einer Speicheranordnung (28, 68) Steuerdaten enthält, die eine Bezeichnung oder eine einfach oder mehrfach codierte Bezeichnung darstellen,
**daß** eine einfach oder mehrfach codierte Bezeichnung als Ersetzungscode bezeichnet wird,
**daß** die in wenigstens einer Speicheranordnung (28, 68) unter einer codierten Meldung abgelegten Steuerdaten mindestens einen Eintrag einer Schreibweise einer ersten Sprache und weitere Einträge von Schreibweisen von vorgegebenen weiteren Sprachen enthalten, wenn diese von der ersten Sprache abweichen, und
**daß** die Steuerschaltung (64) dazu eingerichtet ist,
- nach Empfang von Steuerdaten mit wenigstens einer einfach codierten Bezeichnung nochmals auf die Speicheranordnung (28, 68) zuzugreifen,
- nach Empfang von Steuerdaten mit wenigstens einer mehrfach codierten Bezeichnung noch mehrfach auf die Speicheranordnung (28, 68) zuzugreifen und dadurch
- den Eintrag mit der erforderlichen Schreibweise aus den Steuerdaten des Ersetzungscodes zu selektieren, die zur Anzeigevorrichtung (59) und/oder zur Sprachsyntheseschaltung (62) zu liefern sind.

## Claims

1. Radio receiver with at least one memory arrangement (12, 28), which contains control data which is assigned to coded reports, and with a control circuit (7), which is set up to
- supply coded reports which are derived from a received radio signal to at least one memory arrangement (12, 28),
- receive control data which is derived from the coded reports from at least one memory arrangement (12, 28), and
- form reports in a form which is suitable for a display device (13) and/or a speech synthesis circuit (14) from the control data,
**characterised in that**
at least one memory arrangement (12, 28) contains control data which represents a term or a singly or multiply coded term,
a singly or multiply coded term is called a substitution code,
the control data which is stored in at least one memory arrangement (12, 28) under a coded report includes at least one entry of a writing of a first language and further entries of writings of specified other languages, if these differ from the first language,
and the control circuit (7) is set up to
- access the memory arrangement (12, 28) again after receiving control data with at least one singly coded term,
- access the memory arrangement (12, 28) multiply again after receiving control data with at least one multiply coded term, and thus
- select the entry (with the required writing from the control data of the substitution code) which is to be supplied to the display device (13) and/or to the speech synthesis circuit (14).

2. Radio receiver according to Claim 1,
**characterised in that**
the control circuit (7), after receiving the control data which is stored under a substitution code, is set up to
- select a writing of the first language if this writing is to be supplied to the display device (13) and/or to the speech synthesis circuit (14) or no writing of another language is stored under the substitution code, or
- select a writing of another language if this writing is to be supplied to the display device (13) and/or to the speech synthesis circuit (14) and this writing is stored under the substitution code.

3. Radio receiver according to Claim 2,
**characterised in that**
at least one associated writing of another language contains a place-holder which corresponds to the substitution code, if a writing of a first language includes at least one substitution code, and
the control circuit (7), after receiving a writing of a first language with at least one substitution code and at least one associated writing of another language with at least one place-holder, is set up to assign a writing of the first language which is stored under the substitution code and/or at least one writing of another language which is stored under the substitution code to the place-holder.

4. Radio receiver according to Claim 3,
**characterised in that**
the control data which is stored in at least one memory arrangement (12, 28) under a coded report or substitution code includes the derivable correct and/or phonetic writing of at least one first language, and the derivable correct and/or phonetic writing of at least one other language only if the correct and/or phonetic writing of the other language differs from the first language.

5. Radio receiver according to one of Claims 1 to 4,
**characterised in that**
at least one memory arrangement (12, 28) contains lists (43, 44, 45) which are assigned to memory areas, with specific control data which is assigned to a coded report in each case, and a substitution list (46) with the substitution codes and the assigned control data.

6. Radio receiver according to Claim 5,
**characterised in that**
the control circuit (7) is set up to receive at least region-specific control data from a first memory arrangement (28) and event-specific control data from a second memory arrangement (12).

7. Radio receiver according to Claim 6,
**characterised in that**
at least the first memory arrangement (28) contains a substitution list (46).

8. Radio receiver according to Claim 6 or 7,
**characterised in that**
at least the first memory arrangement (28) is part of a smart card (17), which is set up to be received into a card-reading device (16).

9. Radio receiver according to one of Claims 1 to 8,
**characterised in that**
the coded reports which are fed with the radio signal are traffic reports.

10. Module (47) for processing coded reports which are derived from a radio signal, with at least one memory arrangement (68, 28) which contains control data which is assigned to coded reports, and with a control circuit (64), which is set up to
- supply coded reports which are derived from the received radio signal to at least one memory arrangement (68, 28),
- receive control data which is derived from the coded reports from at least one memory arrangement (68, 28), and
- form reports in a form which is suitable for a display device (59) and/or a speech synthesis circuit (62) from the control data,
**characterised in that**
at least one memory arrangement (28, 68) contains control data which represents a term or a singly or multiply coded term,
a singly or multiply coded term is called a substitution code,
the control data which is stored in at least one memory arrangement (28, 68) under a coded report includes at least one entry of a writing of a first language and further entries of writings of specified other languages, if these differ from the first language,
and the control circuit (64) is set up to
- access the memory arrangement (28, 68) again after receiving control data with at least one singly coded term,
- access the memory arrangement (28, 68) multiply again after receiving control data with at least one multiply coded term, and thus
- select the entry (with the required writing from the control data of the substitution code) which is to be supplied to the display device (59) and/or to the speech synthesis circuit (62).

## Revendications

1. Récepteur radio avec au moins un dispositif à mémoire (12, 28) qui contient des données de commande affectées à des messages codés et un circuit de commande (7) qui est destiné
- à transmettre des messages codés et extraits d'un signal radio reçu à au moins un dispositif à mémoire (12, 28),
- de recevoir des données de commande extraites de messages codés d'au moins un dispositif à mémoire (12, 28) et
- de créer à partir des données de commande des messages sous une forme appropriée à un dispositif d'affichage (13) et/ou un circuit de synthèse vocale (14)
**caractérisé par le fait**
**qu'**au moins un dispositif à mémoire (12, 28) comprend des données de commande qui représentent une désignation ou une désignation à codage simple ou multiple,
**qu'**une désignation à codage simple ou multiple est désignée comme code de substitution,
**que** les données de commande enregistrées sous un message codé dans au moins un dispositif à mémoire (12, 28) contiennent au moins une entrée d'une graphie d'une première langue et d'autres entrées de graphies d'autres langues prédéterminées, si celles-ci sont différentes de la première langue et
**que** le circuit de commande (7) est conçu de façon:
- à recourir de nouveau au dispositif à mémoire (12, 28) après réception de données de commande avec au moins une désignation à codage simple,
- à recourir de nouveau à plusieurs reprises au dispositif à mémoire (12, 28) après réception des données de commande avec au moins une désignation à codage multiple,
- à sélectionner l'entrée avec la graphie nécessaire à partir des données de commande du code de substitution, qui doivent être délivrées au dispositif d'affichage (13) et/ou au circuit de synthèse vocale (14).

2. Récepteur radio conformément à la revendication 1,
**caractérisé par le fait**
**que** le circuit de commande (7) est conçu, après réception des données de commande enregistrées sous un code de substitution, de façon:
- à sélectionner une graphie de la première langue lorsque cette graphie doit être délivrée au dispositif d'affichage (13) et/ou au circuit de synthèse vocale (14) ou qu'aucune graphie d'une autre langue n'est enregistrée sous le code de substitution ou
- à sélectionner une graphie d'une autre langue lorsque cette graphie doit être délivrée au dispositif d'affichage (13) et/ou au circuit de synthèse vocale (14) et que cette graphie est enregistrée sous le code de substitution.

3. Récepteur radio conformément à la revendication 2,
**caractérisé par le fait**
**qu'**au moins une graphie correspondante d'une autre langue contient un repère d'emplacement correspondant au code de substitution, lorsqu'une graphie d'une première langue contient au moins un code de substitution, et
**que** le circuit de commande (7) est conçu de façon à associer une graphie de la première langue, enregistrée sous le code de substitution, et/ou au moins une graphie d'une autre langue, enregistrée sous le code de substitution, à un repère d'emplacement, après réception d'une graphie d'une première langue avec au moins un code de substitution et au moins une graphie correspondante d'une autre langue avec au moins un repère d'emplacement.

4. Récepteur radio conformément à la revendication 3,
**caractérisé par le fait**
**que** les données de commande enregistrées respectivement sous un message codé ou sous un code de substitution dans au moins un dispositif à mémoire (12, 28) contiennent la graphie et/ou l'écriture phonétique pouvant être extraite(s), d'au moins une première langue et uniquement la graphie et/ou l'écriture phonétique pouvant être extraite(s), d'au moins une autre langue, si la graphie et/ou l'écriture phonétique de l'autre langue est(sont) différente(s) de la première langue.

5. Récepteur radio conformément aux revendications 1 à 4,
**caractérisé par le fait**
**qu'**au moins un dispositif à mémoire (12, 28) contient des listes (43, 44, 45) affectées à des zones de mémoire avec respectivement des données de commande spécifiques associées à un message codé et une liste de substitution (46) avec les codes de substitution et les données de commande respectivement associées.

6. Récepteur radio conformément à la revendication 5,
**caractérisé par le fait**
**que** le circuit de commande (7) est conçu de façon à recevoir au moins des données de commande à spécificité régionale depuis un premier dispositif à mémoire (28) et des données de commande spécifiques aux événements depuis un deuxième dispositif à mémoire (12).

7. Récepteur radio conformément à la revendication 6,
**caractérisé par le fait**
**qu'**au moins le premier dispositif à mémoire (28) contient une liste de substitution (46).

8. Récepteur radio conformément à la revendication 6 ou 7,
**caractérisé par le fait**
**qu'**au moins le premier dispositif à mémoire (28) fait partie intégrante d'une carte à puce (17) qui est conçue de façon être insérée dans un dispositif de lecture de cartes (16).

9. Récepteur radio conformément aux revendications 1 à 8,
**caractérisé par le fait**
**que** les messages codés acheminés avec le signal radio sont des messages de trafic.

10. Module (47) permettant de traiter des messages codés extraits d'un signal radio avec au moins un dispositif à mémoire (68, 28) qui contient des données de commande associées à des messages codés et un circuit de commande (64) qui est conçu de façon:
- à fournir des messages codés extraits du signal radio reçu à au moins un dispositif à mémoire (68, 28),
- à recevoir des données de commande extraites des messages codés depuis au moins un dispositif à mémoire (68, 28) et
- à créer des messages à partir des données de commande sous une forme appropriée à un dispositif d'affichage (59) et/ou d'un circuit de synthèse vocale (62).
**caractérisé par le fait**
**qu'**au moins un dispositif à mémoire (28, 68) comprend des données de commande qui représentent une désignation ou une désignation à codage simple ou multiple,
**qu'**une désignation à codage simple ou multiple est désignée comme code de substitution,
**que** les données de commande enregistrées sous un message codé dans au moins un dispositif à mémoire (28, 68) contiennent au moins une entrée d'une graphie d'une première langue et d'autres entrées de graphies d'autres langues prédéterminées, si celles-ci sont différentes de la première langue et
**que** le circuit de commande (64) est conçu de façon:
- à recourir de nouveau au dispositif à mémoire (28, 68) après réception de données de commande avec au moins une désignation à codage simple,
- à recourir de nouveau à plusieurs reprises au dispositif à mémoire (28, 68) après réception des données de commande avec au moins une désignation à codage multiple,
à sélectionner l'entrée avec la graphie nécessaire à partir des données de commande du code de substitution, qui doivent être délivrées au dispositif d'affichage (59) et/ou au circuit de synthèse vocale (62).
